# EUROPÄISCHE PATENTSCHRIFT

(11) **EP 1 644 581 B1**
(45) Veröffentlichungstag und Bekanntmachung des Hinweises auf die Patenterteilung: **29.11.2006**
(21) Anmeldenummer: 04738610.7
(22) Anmeldetag: 03.06.2004
(51) Int. Cl.: E01B 1/00

(54) **Verfahren zum Herstellen eines Gleisaufbaus für Schienengebundene Fahrzeuge, insbesondere Eisenbahnen**
Method for the construction of a track structure for railborne vehicles, particularly trains
Procédé de réalisation d'une structure de voie conçue pour des vehicles guides sur rails, en particulier des vehicules ferroviaires

(30) Priorität: 04.06.2003 DE 10325166
(43) Veröffentlichungstag der Anmeldung: 12.04.2006
(73) Patentinhaber: Schulenburg-Wolfsburg, Günzel Graf von der, 38446 Wolfsburg-Nordsteimke (DE)
(72) Erfinder: Schulenburg-Wolfsburg, Günzel Graf von der, 38446 Wolfsburg-Nordsteimke (DE)
(74) Vertreter: Rehmann, Thorsten
(86) Internationale Anmeldenummer: PCT/DE2004/001156
(87) Internationale Veröffentlichungsnummer: WO 2004/109016

(56) Entgegenhaltungen:
- EP-A- 0 456 147
- EP-A- 1 258 563
- AT-B- 390 976
- DE-A- 4 309 392
- DE-A- 10 004 194
- DE-A- 10 004 626

## Beschreibung

Die Erfindung betrifft ein Verfahren zum Herstellen eines Gleisaufbaus für schienengebundene Fahrzeuge, insbesondere Eisenbahnen.

Die DE-A 100 04 194 beschreibt ein Verfahren zur Fertigung einer festen Schienenfahrbahn auf einer Brücke.

Für einen Gleisaufbau an sich wird zunächst ein Schotterbett gebildet, das im Regelfall aus wetterfestem Hartgestein, z. B. Basalt, je nach Gleisbelastung in unterschiedlicher Körnung besteht. Die Regelbettungshöhe bis zur Schwellenunterkante beträgt 30 cm. Auf dieses Schotterbett werden die mit Beton- oder Holzschwellen verbundenen Schienen bzw. Schienenstränge aufgelegt. Zum Unterschieben von Schotter unter die Schwellen werden Gleisstopfmaschinen eingesetzt. Diese Maschinen sind mit Pickeln ausgerüstet, die über Hydraulik gesteuert den Schotter unter die Schwellen pressen. Damit Niederschlagswasser abfließen kann und die Schienen nicht unter Wasser liegen, muss das Schotterbett regelmäßig von Unrat gereinigt werden. Hierzu muss der Schotter aufgenommen, gesiebt und dann auf das Gleisbett zurückgelegt werden. Sodann muss erneut gestopft werden. Das Verlegen der Schienen und die Wartung des Gleisbettes ist folglich zeit- und kostenaufwändig.

Die AT-B-390 976 beschreibt ein Verfahren zur Herstellung eines schotterlosen Oberbaues, bei dem vorgefertigte Tragplatten mit Beton auf dem vorgefestigten Untergrund angeordnet werden.

EP-A-0 663 470 beschreibt einen Oberbau für Eisenbahngleise mit einer in Gleisrichtung verlegten U-förmigen Betonwanne aus einem bewehrten Ortbeton, die unterhalb der Gleise mit je einem aus der Sohlenoberfläche der Betonwanne herausragenden Schwellenauflager versehen sind, wobei die Wanne nach Ausrichtung des Gleisrostes im verdichteten eingebrachten Schotter mit einer Mörtelsuspension ausgefüllt wird. Die Seitenwände der Betonwanne sind dabei mindestens in Schwellenlänge L zueinander parallel beabstandet.

In der DE-A-41 33 905 werden Spannbeton-Verbundplatten für Eisenbahnoberbauten offenbart, die auf einer U-förmigen Styroporbeton-Trag- und Dämmschicht aufliegen, wobei die Spannbeton-Verbundplatte aus einer Spannbeton-Deckschicht und einer Spannbeton-Tragschicht besteht und mittels einer Kapselpresse auf einer Länge von 400 m in der gesamten Dicke fugenlos vorgespannt werden können und der Frischbeton der Spannbeton-Deckschicht zur Erzielung eines dauerhaften Verbandes mit der Tragschicht als Spritzbeton eingebracht wird. Auf der Oberfläche der Spannbeton-Deckschicht werden Schottersteine aufgestreut die mit einem bituminösen Kleber mit der Oberfläche der Deckschicht verklebt werden.

Von der vorstehend erläuterten Problemstellung ausgehend, soll ein neues Verfahren zum Herstellen eines Gleisaufbaus angegeben werden, das die Herstellung des Unter- und Oberbaus sowie das Verlegen der Schienenstränge einfach und kostengünstig ermöglicht. Außerdem soll der nach diesen Verfahren hergestellte Gleisaufbau eine möglichst hohe Geräuschdämmung gewährleisten und die Zeit für Wartungsarbeiten reduzieren.

Zur Problemlösung zeichnet sich das erfindungsgemäße Verfahren durch folgende Schritte aus:
a) Gießen eines Unterbaues aus einem Leichtbeton insbesondere einem Schaumbeton mit einer Dichte von 400 - 500 kg/m³;
b) Auflegen vorgefertigter Wannen-Segmente auf den Unterbau zur Ausbildung einer Betonwanne mit sich in Längsrichtung erstreckenden, parallel beabstandeten Seitenwangen;
c) Ausrichten der Wannen-Segmente zueinander;
d) Einlegen von auf Schwellen befestigten Schienensträngen zwischen die Seitenwangen.

Durch diese Ausgestaltung entfällt das Schotterbett vollständig. Den seitlichen Halt der Schwellen übernehmen die Seitenwangen. Das Verlegen der Schienenstränge wird wesentlich vereinfacht, weil diese nur in die Betonwanne eingelegt werden müssen. Das Stopfen entfällt vollständig. Sich im Laufe der Zeit ansammelnder Unrat kann einfach abgesaugt werden. Die Wartungsarbeiten werden dadurch wesentlich einfach und kostengünstig durchführbar. Es ist davon auszugehen, dass bei diesem Gleisaufbau durch die Sogwirkung schnell fahrender Züge leichte Materialien, wie beispielsweise Laub, selbsttätig aus dem Gleisbett entfernt werden. Die Wartungsintervalle werden folglich außerdem auch noch verlängert. Verschlissene oder beschädigte Schienenteile können einfach ausgetauscht werden.

Der Unterbau wird vor Ort aus Leichtbeton, insbesondere aus Schaumbeton mit einer Dichte von 450 kg/m³ gegossen. Dehnungsfugen sind nicht zwingend notwendig. Die Betonwanne besteht vorzugsweise aus stahlarminiertem Schaumbeton. Schaumbeton wird in englischsprachigen Ländern als "cellular concrete" bezeichnet. Die stahlarmierte Betonwanne wird auf den Unterbau aufgelegt. Sie kann gegebenenfalls seitlich mit Erdreich abgedeckt werden. Durch die Verwendung von Schaumbeton werden hohe Schalldämmwerte erreicht, wodurch die Geräuschentwicklung durch vorbeifahrende Züge reduziert wird.

Der Unterbau weist eine Dichte von vorzugsweise 400 - 650 kg/m³, insbesondere vorzugsweise 450 kg/m³ auf. Die Betonwanne weist vorzugsweise eine Dichte von 1100 - 1900 kg/m³, insbesondere 1500 kg/m³ auf.

Wenn die Schienen vorzugsweise die Seitenwangen in vertikaler Richtung überragen, ist sichergestellt, dass auch bei starken Niederschlagsmengen die Schienenoberfläche frei befahrbar ist und die Fahrzeugräder nicht durch aufgestautes Wasser fahren.

Wenn der parallele Abstand der Seitenwangen der Schwellenlänge entspricht, erfolgt beim Einlegen der Schienenstränge eine selbsttätige Zentrierung.

Damit Regen- oder Schmelzwasser rasch aus dem Gleisaufbau abgeführt werden kann, sind die Seitenwangen der Betonwanne vorzugsweise mit einer Mehrzahl von Wanddurchbrechungen versehen, in die insbesondere vorzugsweise Rohre eingesetzt sind.

Zum späteren Verlegen von Versorgungsleitungen oder dergleichen kann in den Unterbau mindestens ein Leerrohr integriert werden.

Insbesondere vorteilhaft ist es, wenn die Betonwanne aus einzelnen vorgefertigten Segmenten besteht, die an den vor Ort hergestellten Unterbau aufgelegt und miteinander verbunden werden können. Die Herstellung des Gleisaufbaues wird dadurch weiter vereinfacht und die Aufbauzeit weiter reduziert. Außerdem können im Bedarfsfall einzelne Segmente leicht ausgetauscht werden, wodurch sich die Unterhaltskosten reduzieren.

Um die einzelnen Segmente zueinander ausrichten und seitlich fixieren zu können, ist der Boden jedes Segmentes an seinen Enden vorzugsweise mit einem mittigen Schlitz bzw. einer Ausklinkung versehen, in den ein Einsatz einlegbar ist, der im Querschnitt vorzugsweise T-förmig ausgebildet ist. Dieser Einsatz verhindert ein seitliches Auseinanderdriften der Segmente.

Zur Zentrierung der Segmente und Sicherung der Stoßfuge gegen seitliches Verschieben werden vorzugsweise in mittige, im Boden der Wannen-Segmente vorgesehene Schlitze Einsätze eingelegt.

Mit Hilfe einer Zeichnung soll ein Ausführungsbeispiel der Erfindung nachfolgend näher beschrieben werden. Es zeigt:
- Figur 1 -: eine perspektivische Ansicht des Gleisaufbaus;
- Figur 2 -: die Draufsicht auf einen Gleisaufbau;
- Figur 3 -: eine Teildarstellung der Betonwanne gemäß Sichtpfeil III nach Figur 2;
- Figur 4 -: einen Einsatz in perspektivischer Darstellung;
- Figur 4a -: einen weiteren Einsatz in perspektivischer Darstellung;
- Figur 5 -: den Schnitt entlang der Linie V-V nach Figur 2.

Der Gleisaufbau besteht aus dem Unterbau 5, der vor Ort aus Leichtbeton, insbesondere Schaumbeton, wie er beispielsweise von der kanadischen Firma CEMATRIX hergestellt wird, gegossen wird. Hierzu ist eine übliche Verschalung notwendig. Der Schaumbeton kann vor Ort gemischt werden. Zum Aufschäumen werden blasenbildende Substanzen (Lufteinblasung) verwendet. In den Unterbau 5 wird mindestens ein Leerrohr 6 integriert, durch das später Versorgungsleitungen gezogen werden können. Der Unterbau 5 ist mit leicht nach oben gezogenen Seitenwangen 5a, 5b versehen. Die Verwendung von Schaumbeton ist im Straßenbau üblich. Schaumbeton zeichnet sich durch gute Schallschluckeigenschaften und eine hohe Wärmedämmung aus.

Zwischen die Seitenwangen 5a, 5b werden vorgefertigte Segmente S aus Stahlbeton eingelegt. Mehrere aneinander gelegte Segmente S bilden eine Betonwanne 4 mit einem Boden 4c und den in vertikaler Richtung weisenden Seitenwangen 4a, 4b aus. Die Breite des Segments S ist so gewählt, dass diese exakt zwischen die Seitenwangen 5a, 5b des Unterbaus 5 einlegbar sind, wodurch ein seitliches Verschieben der Betonwanne 4 verhindert wird. Die Segmente (S) werden in einer Länge von 5 - 15 m produziert.

In den Seitenwangen 4a, 4b jedes Segments 4 sind eine Mehrzahl von Durchbrüchen 7 vorgesehen, in die Rohre eingesetzt sind, wodurch sich in der Wanne 4 ansammelndes Wasser nach außen ablaufen kann. An seinen beiden Enden ist das Segment S mit einer Ausklinkung bzw. einem Schlitz 9 versehen, der mittig im Boden 4c angeordnet ist. In diese Ausklinkung 9 ist ein im Querschnitt T-förmiger Einsatz 8 einlegbar. Zwei aneinanderstoßende Segmente S werden über diesen Einsatz 8 zueinander ausgerichtet und seitlich fixiert, wodurch die Stoßfuge gesichert werden kann. Zur besseren Sicherung der Stoßfuge kann der in Figur 4a gezeigte, im Querschnitt kreuz-förmige Einsatz 8' verwendet werden. Der zusätzliche Schenkel 8" kann in den Unterbau 5 eingeschlagen bzw. eingesetzt werden.

Die vorgefertigten Segmente S werden einzeln aneinander anschließend auf den Unterbau 5 aufgelegt. In die Betonwanne 4 werden auf Beton- oder Holzschwellen 3 befestigte Schienenstränge 1, 2 eingelegt. Das Innenmaß zwischen den Seitenwangen 4a, 4b der Wanne 4 entspricht der Länge L der Schwellen 3, so dass die Betonwanne 4 die Seitenführung der Schienenstränge 1, 2 übernimmt.

Wie Figur 5 entnehmbar ist, sind die Seitenwangen 4a, 4b der Wanne 4 etwas höher ausgebildet als die Dicke der Schwellen 3, so dass die Schwellen vollständig in die Wanne eintauchen, während die auf den Schwellen 3 befestigten Schienenstränge 1, 2 über die Wanne 4 hinausragen. Seitlich an die Wanne 4 ist Erdreich 10 angeschüttet, das den Unterbau 5 abdeckt.

Der Unterbau 5 besteht aus vorzugsweise nicht armiertem Leichtbeton mit einer Dichte von 400 - 700 kg/m³. Gute Ergebnisse haben sich mit einer Dichte von 450 bis 650 kg/m³ ergeben. Die Wanne 4 besteht aus Stahlbeton mit einer verzinkten Armierung und einer Dichte von 1100 - 1900 kg/m³, wobei gute Ergebnisse bei einer Dichte von 1500 kg/m³ erzielt wurden.

### Bezugszeichenliste

- 1: Schiene/Schienenstrang
- 2: Schiene/Schienenstrang
- 3: Schwelle
- 4: Betonwanne/Wanne
- 4a: Seitenwange
- 4b: Seitenwange
- 4c: Boden
- 5: Unterbau
- 5a: Seitenwange
- 5b: Seitenwange
- 6: Leerrohr
- 7: Durchbruch
- 8.: Einsatz
- 8': Einsatz
- 8": Schenkel
- 9: Schlitz/Ausklinkung
- 10: Erdreich
- L: Schwellenlänge
- S: Segment

## Patentansprüche

1. Verfahren zum Herstellen eines Gleisaufbaus für schienengebundene Fahrzeuge, insbesondere Eisenbahnen, **gekennzeichnet durch** folgende Schritte:
a) Gießen eines Unterbaus (5) aus einem Leichtbeton, insbesondere einem Schaumbeton mit einer Dichte von 400 - 500 kg/m³;
b) Auflegen vorgefertigter Wannen-Segmente (S) auf den Unterbau (5) zur Ausbildung einer Betonwanne (4) mit sich in Längsrichtung erstreckenden, parallel beabstandeten Seitenwangen (4a, 4b);
c) Ausrichten der Wannen-Segmente (S) zueinander;
d) Einlegen von auf Schwellen (3) befestigten Schienensträngen (1, 2) zwischen die Seitenwangen (4a, 4b).

2. Verfahren nach Anspruch 1, **dadurch gekennzeichnet, dass** zur Zentrierung der Segmente (S) und Sicherung der Stoßfuge gegen seitliches Verschieben Einsätze (8) in mittige Schlitze (9) im Boden (4c) eingelegt werden.

3. Verfahren nach Anspruch 2, **dadurch gekennzeichnet, dass** Einsätze (8), die im Querschnitt T-förmig ausgebildet sind, in die Schlitze (9) eingelegt werden.

4. Verfahren nach einem oder mehreren der vorstehenden Ansprüche, **dadurch gekennzeichnet, dass** die Betonwanne mit einer Dichte von 1100 - 1900 kg/m³, insbesondere 1500 kg/m³ gegossen wird.

5. Verfahren nach einem oder mehreren der vorstehenden Ansprüche, **dadurch gekennzeichnet, dass** die Seitenwangen (4a, 4b) von den Schienen in vertikaler Richtung überragt werden.

6. Verfahren nach einem oder mehreren der vorstehenden Ansprüche, **dadurch gekennzeichnet, dass** in den Unterbau (5) mindestens ein Leerrohr (6) eingebaut wird.

7. Verfahren nach einem oder mehreren der vorstehenden Ansprüche, **dadurch gekennzeichnet, dass** in die Seitenwangen (4a, 4b) eine Mehrzahl von Wanddurchbrechungen (7) eingebracht wird.

8. Verfahren nach Anspruch 7, **dadurch gekennzeichnet, dass** in die Wanddurchbrechungen (7) Rohre eingesetzt werden.

9. Verfahren nach Anspruch 1, **dadurch gekennzeichnet, dass** die Betonwanne (4) aus stahlarmiertem Schaumbeton besteht.

10. Verfahren nach Anspruch 1, **dadurch gekennzeichnet, dass** der Unterbau (5) eine Dichte von 450 kg/m³ aufweist.

## Claims

1. Method of producing a track structure for railborne vehicles, particularly trains, **characterized by** the following steps:
a) casting a substructure (5) from a lightweight concrete, in particular a foamed concrete having a density of 400 - 500 kg/m³;
b) placing prefabricated trough segments (S) on the substructure (5) to form a concrete trough (4) having side walls (4a, 4b) spaced apart in parallel and extending in the longitudinal direction;
c) aligning the trough segments (S) with one another;
d) fitting rail sections (1, 2) fastened to sleepers (3) between the side walls (4a, 4b).

2. Method according to Claim 1, **characterized in that** inserts (8) are fitted into central slots (9) in the base (4c) to centre the segments (S) and secure the butt joint against lateral displacement.

3. Method according to Claim 2, **characterized in that** inserts (8), which are T-shaped in cross section, are fitted into the slots (9).

4. Method according to one or more of the preceding claims, **characterized in that** the concrete trough is cast with a density of 1100 - 1900 kg/m³, in particular 1500 kg/m³.

5. Method according to one or more of the preceding claims, **characterized in that** the rails protrude beyond the side walls (4a, 4b) in the vertical direction.

6. Method according to one or more of the preceding claims, **characterized in that** at least one empty pipe (6) is inserted in the substructure (5).

7. Method according to one or more of the preceding claims, **characterized in that** a multiplicity of wall openings (7) are made in the side walls (4a, 4b).

8. Method according to Claim 7, **characterized in that** pipes are inserted into the wall openings (7).

9. Method according to Claim 1, **characterized in that** the concrete trough (4) consists of steel-reinforced foamed concrete.

10. Method according to Claim 1, **characterized in that** the substructure (5) has a density of 450 kg/m³.

## Revendications

1. Procédé pour la réalisation d'une construction de voie pour des véhicules montés sur des rails, en particulier des voies ferrées, **caractérisé par** les étapes suivantes :
a) coulée d'un sous-oeuvre (5) en béton léger, en particulier d'un béton cellulaire ayant une densité de 400 - 500kg/m³ ;
b) pose sur le sous-oeuvre (5) de segments de cuve (S) pour réaliser une cuve en béton (4) comportant des joues latérales (4a, 4b) parallèles et espacées s'étendant dans la direction longitudinale ;
c) agencement des segments de cuve (S) les uns à côté des autres ;
d) pose de tronçons de rails (1, 2) fixés sur des traverses (3) entre les joues latérales (4a, 4b).

2. Procédé selon la revendication 1, **caractérisé en ce que** pour centrer les segments (S) et assurer le joint de poussée à l'égard d'un déplacement latéral, des inserts (8) sont disposés dans une rainure (9) réalisée au milieu du fond (4c).

3. Procédé selon la revendication 2, **caractérisé en ce que** des inserts (8) de section transversale en forme de T sont disposés dans la rainure (9).

4. Procédé selon une ou plusieurs des revendications précédentes, **caractérisé en ce que** la cuve en béton est coulée avec une densité de 1100-1900kg/m³, de préférence de 1500kg/m³.

5. Procédé selon une ou plusieurs des revendications précédentes, **caractérisé en ce que** les joues latérales (4a, 4b) font saillie verticalement au dessus des rails.

6. Procédé selon une ou plusieurs des revendications précédentes, **caractérisé en ce que** dans le sous-oeuvre (5) est réalisé au moins un trou vide (6).

7. Procédé selon une ou plusieurs des revendications précédentes, **caractérisé en ce que** dans les joues latérales (4a, 4b) est pratiquée une pluralité de passages (7) traversant la paroi.

8. Procédé selon la revendication 7, **caractérisé en ce que** dans les passages (7) traversant la paroi sont engagés des tubes.

9. Procédé selon la revendication 1, **caractérisé en ce que** la cuve en béton (4) est constituée de béton cellulaire armé d'acier.

10. Procédé selon la revendication 1, **caractérisé en ce que** le sous-oeuvre (5) présente une densité de 450kg/m³.
